# EUROPÄISCHE PATENTSCHRIFT

(11) **EP 0 888 499 B1**
(45) Veröffentlichungstag und Bekanntmachung des Hinweises auf die Patenterteilung: **05.06.2002**
(21) Anmeldenummer: 97905034.1
(22) Anmeldetag: 17.02.1997
(51) Int. Cl.: F04B 1/12

(54) **KOLBEN FÜR EINE HYDROSTATISCHE AXIALKOLBENMASCHINE**
PISTON FOR A HYDROSTATIC AXIAL-PISTON MACHINE
PISTON POUR MOTEUR HYDROSTATIQUE A PISTONS AXIAUX

(30) Priorität: 18.03.1996 DE 19610595
(43) Veröffentlichungstag der Anmeldung: 07.01.1999
(73) Patentinhaber: BRUENINGHAUS HYDROMATIK GMBH, 89275 Elchingen (DE)
(72) Erfinder: BECK, Josef, D-72401 Haigerloch (DE)
(74) Vertreter: Körfer, Thomas, Dipl.-Phys.
(86) Internationale Anmeldenummer: EP9700742
(87) Internationale Veröffentlichungsnummer: WO9735110

(56) Entgegenhaltungen:
- DE-A- 2 320 554
- DE-A- 3 609 892

## Beschreibung

Die Erfindung betrifft einen Kolben für eine hydrostatische Axialkolbenmaschine, insbesondere in Schrägscheibenbauform mit einer Zylindertrommel, darin angeordneten axialen Zylinderbohrungen und einer Schrägscheibe, an der die Kolbenabgestützt sind. Die Kolben bestehen aus einem Kolbenschaft mit einer Kolbenstirnfläche und mit einer sich in der Zylinderbohrung hin- und herbewegenden zylindrischen Mantelfläche sowie einem sich an der Schrägscheibe abstützenden Kolbenkopf.

Derartige Kolben für Axialkolbenmaschinen sind beispielsweise aus der DE A 23 20 554 und DE-A 36 09 892 bekannt. Zumindest die der stirnseitigen Druckfläche dieser Kolben zugewandten Endbereiche der zylindrischen Mantelfläche sind aus den verschiedensten Gründen abgeschrägt oder abgerundet. Dem Fachmann ist bekannt, daß bei derartigen Maschinen das Kolbenspiel und die Kinematik solcher Maschinen zwangsläufig zu einer wechselnden Schrägstellung des Kolbens in der Zylinderbohrung führt, was eine erhöhte Reibung und Verschleiß bewirkt, insbesondere bei weichem Zylindermaterial, z.B. Bronze. Während der Kolbenbewegung tritt an der Wandung der Zylinderbohrung ein Schabeeffekt durch die Endkanten der Kolben/Mantelfläche auf. Damit während der Kolbenbewegung an der Wandung der Zylinderbohrung kein Schabeeffekt auftritt, sind die Zylinderbohrungen in diesem Bereich teilweise frei bearbeitet. Um die Abnützung der Wandungen des Zylinders zu verringern, ist bei dem Kolben nach DE-A 23 20 554 der innere Endabschnitt des Kolbens zur stirnseitigen Druckfläche hin abgeschrägt. Bei dieser Ausführung mit Anfasungen (Abschrägungen) tritt ohne eine freie Bearbeitung der Wandung der Zylinderbohrung weiterhin Verschleiß an der Ein- und Austauchstelle des Kolbenschaftes auf, da die Anfasung ihrerseits Kanten hat.
Es wurde festgestellt, daß diese Kanten der Anfasung oder auch mit gleichem, kleinem Krümmungsradius gebrochene Kanten die genannte Schabwirkung nicht vermeiden. Diese Schabwirkung verhindert den Aufbau des zur Abführung der Reibungswärme benötigten Leckölschmierfilmes und neigt zum Verklemmen der Kolben in der Zylinderbohrung (Schubladeneffekt).

Der Erfindung liegt die Aufgabe zugrunde, einen Kolben für eine hydrostatische Axialkolbenmaschine zu schaffen, bei dem der Verschleiß an der Ein- und Austauchstelle des Kolbenschaftes weiter vermindert ist und gleichzeitig der hydraulisch-mechanische und volumetrische Wirkungsgrad der hydrostatischen Maschine verbessert ist.

Zur Lösung dieser Aufgabe ist der Kolben nach dem Oberbegriff des Anspruches 1 dadurch gekennzeichnet, daß die Mantelfläche des Kolbenschaftes an ihrem in die Kolbenstirnseite übergehenden vorderen Endbereich und/oder ihrem zum Kolbenkopf hin liegenden hinteren Endbereich eine Anfasung mit stetig veränderten Krümmungsradien aufweist. Dadurch ist nicht nur eine Reduzierung der Reibung an den Kolbenschaftenden dadurch erreicht, daß das Anfasungsprofil den unterschiedlich großen Schrägstellungen des Kolbens bei seiner Hin- und Herbewegung in der Zylinderbohrung angepaßt ist, sondern es kann auch von einer geringeren Toleranz für das zulässige Kolbenspiel ausgegangen werden. Die Erfindung ermöglicht einen besseren Schmierfilmaufbau zur Abführung der Reibwärme der Zylinderbohrungswandung. Schließlich ist eine überraschende Verbesserung des hydraulisch-mechanischen und volumetrischen Wirkungsgrades, gemessen wurden bis zu 3 %, dadurch erreicht, daß das Anfasungsprofil die wirksame stirnseitige Druckfläche des Kolbens vergrößert.

Zweckmäßige Ausführungsformen sind in den Unteransprüchen gekennzeichnet.

Beispielsweise Ausführungsformen der Erfindung werden im Folgenden anhand der Zeichnungen näher beschrieben. Es zeigen:
Fig. 1 schematisch im Schnitt eine Axialkolbenmaschine in Schiefscheibenbauart,
Fig. 2 schematisch in einer Schnittansicht Zylindertrommel, Schiefscheibe und Kolben mit stark übertrieben dargestellter Schrägstellung der Kolben in den Zylinderbohrungen,
Fig. 3 im Schnitt einen Kolben mit Gleitschuh,
Fig. 4 vergrößert im Ausschnitt den Bereich Y in Figur 3,
Fig. 5 vergrößert im Ausschnitt den Bereich X in Figur 3,
Fig. 6 vergrößert im Ausschnitt den Bereich Y in Figur 3 einer anderen Ausführungsform und
Fig. 7 vergrößert im Ausschnitt den Bereich X in Figur 3 der anderen Ausführungsform.

Die in Figur 1 schematisch im Schnitt dargestellte Axialkolbenmaschine in Schrägscheibenbauform besteht aus einem Gehäuse 1, der An/Abtriebswelle 2, der Zylindertrommel 3, dem Gehäusedeckel 4 mit Steuerscheibe 5, der Schiefscheibe 6, den Kolben 7, die sich in Zylinderbohrungen 8 der Zylindertrommel 3 dadurch bewegen, daß sie sich über Gleitschuhe 9 an der Schiefscheibe 6 abstützen. Die Schrägstellung der Schiefscheibe 6 kann durch eine Verstelleinrichtung 10 und damit das Hubvolumen der Maschine verändert werden. Insgesamt ist diese Axialkolbenmaschine von üblicher Bauart und es erübrigt sich eine nähere Beschreibung.

Die Kolben 7, bei der gezeigten Ausführungsform Hohlkolben, bestehen aus einem Kolbenschaft 15 mit druckwirksarner Kolbenstirnseite 11. Der Kolbenschaft 15 hat eine zylindrische Mantelfläche 12, welche an der Wand 13 der Zylinderbohrung 8 gleitet. Auf der der Kolbenstirnseite 11 abgewandten Seite geht der Kolbenschaft in den Kolbenkopf 14 über, der in dem Gleitschuh 9 gelagert ist. Zur Verdeutlichung der Kinematik ist in der Figur 2 die Schrägstellung der Kolben 7 in den Zylinderbohrungen 8 stark übertrieben dargestellt.

Die für die Entstehung des Schabeffektes entscheidenden Stellen sind die Endbereiche des Kolbenschaftes. Der vordere Endbereich des Kolbenschaftes 15, in welchem der Kolbenschaft 15 in die Kolbenstirnseite 11 übergeht, ist mit Y bezeichnet und für die Ausführungsformen in den Figuren 4 und 6 vergrößert dargestellt. Der hintere Endbereich des Kolbenschaftes 15 ist mit X bezeichnet und für die beiden Ausführungsformen in den Figuren 5 und 7 vergrößert dargestellt.

Das Anfasungsprofil 16 nach Figur 4 beginnt an der Kolbenstirnseite 11 mit einem kleinen Krümmungsradius R1 und setzt sich mit stetig größer werdenden Krümmungsradien bis zur Mantelfläche 12 fort, in welcher der Krümmungsradius R2 unendliche Größe erreicht. Das Anfasungsprofil 16 läuft stetig flacher werdend in die Mantelfläche aus. Die zwischen der Kolbenstirnseite 11 und dem Beginn des Anfasungsprofiles 16 mit kleinem Krümmungsradius R1 entstehende Kante 17 ist funktionell bedeutungslos, da diese Kante in keiner Schrägstellung des Kolbens in den Bereich der Wandung der Zylinderbohrung kommt. Im allgemeinen ist diese Kante 17 so weit nach innen zur Kolbenmittelachse gelegt, d.h. das Anfasungsprofil 16 ist so groß, daß es auch als Einführungsphase bei der Montage der Kolben zur Vermeidung von Beschädigungen der Zylinderbohrungswandung dient. Das Anfasungsprofil 18 im hinteren Endbereich des Kolbenschaftes 15 nach Figur 5 beginnt von der Seite des Kolbenkopfes 14 her mit kleinem Krümmungsradius R3, läuft mit stetig größer werdenden Krümmungsradien in die Mantelfläche 12 des Kolbens aus, wo sie den Krümmungsradius R2 unendlicher Größe der Mantelfläche erreicht.

Bei der Ausführungsform nach Figur 6 weist das Anfasungsprofil 19 auf der Seite der Kolbenstirnfläche 11 zunächst wiederum einen kleinen Radius R4 auf, der gleichbleibend oder größer werdend stetig in einen großen Krümmungsradius R5 übergeht. Dieser Krümmungsradius R5 kann auch unendlich groß sein, was bedeutet, daß in diesem Bereich eine konisch ringförmige Anfasungs-Druckfläche 20 gebildet wird. Anschließend setzt sich das Anfasungsprofil 19 mit gegenüber dem Krümmungsradius R5 wieder kleinerem Krümmungsradius R6 fort, wobei die Krümmungsradien R7 usw. wieder stetig größer werden, bis sie den Krümmungsradius R2 mit dem Wert unendlich der Mantelfläche 12 des Kolbens erreichen, so daß das Anfasungsprofil 19 auch hier kontinuierlich und flach in die Mantelfläche 12 übergeht. Die konisch ringförmige Druckfläche 20 erhöht den hydraulisch-volumetrischen Wirkungsgrad des Kolbens. Der Winkel zwischen einer axialen Mantellinie der Druckfläche 20 und einer axialen Mantellinie der Mantelfläche 12 des Kolbens sollte kleiner als 5° sein. Das Anfasungsprofil 21 nach Figur 7 im hinteren Endbereich X beginnt bei dieser Ausführungsform von der Kolbenkopfseite her mit einem konstanten Krümmungsradius R8, hat einen sehr großen, über einen kleinen Bereich konstant bleibenden Krümmungsradius R9 und geht dann mit gegenüber R9 zunächst etwas kleinerem Krümmungsradius in die anschließend wieder größer werdenden Krümmungsradien R10 über, bis diese den Krümmungsradius R2 unendlicher Größe der Mantelfläche 12 erreichen.

## Patentansprüche

1. Kolben für eine hydrostatische Axialkolbenmaschine, insbesondere in Schrägscheibenbauform mit einer Zylindertrommel (3), darin angeordneter axialer Zylinderbohrungen (8) und einer Schrägscheibe (6), an der die in den Zylinderbohrungen hin- und herbeweglichen Kolben (7) abgestützt sind, bestehend aus einem Kolbenschaft (15) mit einer Kolbenstirnfläche und mit einer in der Zylinderbohrung anliegenden zylindrischen Mantelfläche (12) sowie einem sich an der Schrägscheibe (6) abstützenden Kolbenkopf (14),
**dadurch gekennzeichnet,**
**daß** die Mantelfläche (12) des Kolbenschaftes (15) an ihrem in die Kolbenstirnseite (11) übergehenden vorderen Endbereich (Y) und/oder ihrem zum Kolbenkopf hin liegenden hinteren Endbereich (X) eine Anfasung (16; 18; 19; 21) mit stetig veränderten Krümmungsradien aufweist.

2. Kolben nach Anspruch 1,
**dadurch gekennzeichnet,**
**daß** die Anfasung (16; 18; 19; 21) der Mantelfläche von dem Kolbenschaftende beginnend mit einem kleinen Krümmungsradius und anschließend größer werdenden Krümmungsradien in die zylindrische Mantelfläche (12) mit dem Radius unendlich ausläuft.

3. Kolben nach Anspruch 1 oder 2,
**dadurch gekennzeichnet,**
**daß** die stetige Änderung der Krümmungsradien derart gewählt ist, daß ein zumindest annähernd logarithmisch verlaufendes Anfasungs-Profil (16; 18) an den Endbereichen der Mantelfläche (12) gegeben ist.

4. Kolben nach Anspruch 1,
**dadurch gekennzeichnet,**
**daß** die Anfasung (19; 21) der Mantelfläche von dem Kolbenschaftende mit einem kleinen Krümmungsradius (R4; R8) beginnt, sich mit einem großen, vorzugsweise unendlich großen Krümmungsradius (R5; R9) unter Bildung einer konisch ringförmigen Anfasungs-Druckfläche (20) fortsetzt und anschließend mit wieder kleinerem (R6) und dann größer werdenden Krümmungsradien (R7) in die zylindrische Mantelfläche mit unendlichem Krümmungsradius (R2) übergeht.

5. Kolben nach Anspruch 4,
**dadurch gekennzeichnet,**
**daß** der Winkel der Konizität der Anfasungs-Druckfläche (20) zu der zylindrischen Mantelfläche (12) kleiner als 5° ist.

6. Kolben nach einem der vorhergehenden Ansprüche,
**dadurch gekennzeichnet,**
**daß** das Anfasungs-Profil an dem vorderen Endbereich und an dem hinteren Endbereich der Mantelfläche des Kolbenschaftes unterschiedlich ist.

## Claims

1. Piston for a hydrostatic axial piston machine, in particular of swash plate construction having a cylinder drum (3), axial cylinder bores (8) arranged therein and a swash plate (6) at which the pistons (7), movable back and forth in the cylinder bores, are supported, comprising a piston shaft (15) having a piston end face and having an adjoining cylindrical skirt surface (12) in the cylinder bore, and a piston head (14) supported on the swash plate (6),
**characterised in that**,
the skirt surface (12) of the piston shaft (15) has a bevel (16; 18; 19; 21) with continuously varied radiuses of curvature at its forward end region (Y) which transforms into the piston end face (11) and/or at its rear end region (X) lying towards the piston head.

2. Piston according to claim 1,
**characterised in that**,
the bevel (16; 18; 19; 21) of the skirt surface, beginning from the piston shaft end with a small radius of curvature and then radiuses of curvature becoming larger, runs out with infinite radius into the cylindrical skirt surface (12).

3. Piston according to claim 1 or 2,
**characterised in that**,
the continuous variation of the radiuses of curvature is so selected that an at least approximately logarithmically developing bevel profile (16; 18) is provided at the end regions of the skirt surface (12).

4. Piston according to claim 1,
**characterised in that**,
the bevel (19; 21) of the skirt surface begins from the piston shaft end with a small radius of curvature (R4; R8), continues with a large, preferably infinite, radius of curvature (R5; R9) with the formation of a conical annular bevel pressure surface (20) and then with again smaller and then increasing radiuses of curvature (R7) transforms into the cylindrical skirt surface with infinite radius of curvature (R2).

5. Piston according to claim 4,
**characterised in that**,
the conical angle of the bevel pressure surface (20) to the cylindrical skirt surface (12) is smaller than 5°.

6. Piston according to any preceding claim,
**characterised in that**,
the bevel profile is different at the forward end region and at the rearward end region of the skirt surface of the piston shaft.

## Revendications

1. Piston pour une machine hydrostatique à pistons axiaux, notamment dans une forme de réalisation à plateau oblique comportant un tambour cylindrique (3), des alésages cylindriques axiaux (8) disposés dans ce tambour et un plateau oblique (6), sur lequel prennent appui les pistons (7) déplaçables en va-et-vient dans les alésages cylindriques, et constitué par une tige de piston (15) comportant une surface frontale de piston et une surface enveloppe cylindrique (12) appliquée dans l'alésage cylindrique, ainsi qu'une tête de piston (14) qui prend appui sur le plateau oblique (6), **caractérisé en ce que** la surface enveloppe (12) de la tige de piston (15) comporte, dans sa partie d'extrémité avant (Y), qui se prolonge par la face frontale (11) du piston, et/ou au niveau de sa partie d'extrémité arrière (X), tournée vers la tête de piston, un biseau (16; 18; 19; 21) possédant des rayons de courbure qui varient d'une manière continue.

2. Piston selon la revendication 1, **caractérisé en ce que** le biseau (16; 18; 19; 21) de la surface enveloppe, qui commence avec un faible rayon de courbure et possède ensuite des rayons de courbure de plus en plus grands, se termine par la surface enveloppe cylindrique (12) possédant un rayon infini.

3. Piston selon la revendication 1 ou 2, **caractérisé en ce que** la variation continue des rayons de courbure est choisie de telle sorte qu'il existe au niveau des parties d'extrémité de la surface enveloppe (12) un profil de biseau (16; 18) qui s'étend au moins approximativement selon une courbure logarithmique.

4. Piston selon la revendication 1, **caractérisé en ce que** le biseau (19; 21) de la surface enveloppe commence à partir de l'extrémité de la tige de piston possédant un faible rayon de courbure (R4; R8), ce prolonge par un rayon de courbure important et de préférence infiniment grand (R5; R9) en formant une surface de pression de biseau (20) de forme annulaire conique et se prolonge ensuite par un rayon de courbure (R6) beaucoup plus faible, puis par un rayon de courbure (R7) qui augmente, jusqu'à la surface enveloppe cylindrique possédant un rayon de courbure (R2) infini.

5. Piston selon la revendication 4, **caractérisé en ce que** l'angle de conicité de la surface de pression (20) du biseau avec la surface enveloppe symétrique (12) est inférieur à 5°.

6. Piston selon l'une des revendications précédentes, **caractérisé en ce que** le profil de biseau est différent au niveau de la partie d'extrémité avant et au niveau de la partie d'extrémité arrière de la surface enveloppe de la tige de piston.
